# EUROPÄISCHE PATENTSCHRIFT

(11) **EP 2 347 179 B1**
(45) Veröffentlichungstag und Bekanntmachung des Hinweises auf die Patenterteilung: **09.08.2017**
(21) Anmeldenummer: 09763897.7
(22) Anmeldetag: 10.11.2009
(51) Int. Cl.: F23D 1/00, F23N 5/00, F23N 5/02

(54) **VERFAHREN UND VORRICHTUNG ZUM ÜBERWACHEN DER VERBRENNUNG EINES KRAFTWERKS AUF DER GRUNDLAGE EINER REALEN KONZENTRATIONS- UND TEMPERATURVERTEILUNG EINES STOFFES**
METHOD AND DEVICE FOR MONITORING THE COMBUSTION PROCESS IN A POWER STATION ON THE BASIS OF THE ACTUAL CONCENTRATION AND TEMPERATURE DISTRIBUTION OF A MATERIAL
PROCÉDÉ ET DISPOSITIF DE SURVEILLANCE DE LA COMBUSTION DANS UNE CENTRALE SUR LA BASE DE LA DISTRIBUTION RÉELLE DE LA CONCENTRATION ET LA TEMPÉRATURE D'UNE SUBSTANCE

(30) Priorität: 11.11.2008 DE 102008056674
(43) Veröffentlichungstag der Anmeldung: 27.07.2011
(73) Patentinhaber: Siemens Aktiengesellschaft, 80333 München (DE)
(72) Erfinder: MEERBECK, Bernhard, 66779 Kelkheim (DE); SPEH, Rainer, 64331 Weiterstadt (DE)
(86) Internationale Anmeldenummer: PCT/EP2009/064887
(87) Internationale Veröffentlichungsnummer: WO 2010/055025

(56) Entgegenhaltungen:
- WO-A1-99/39137
- WO-A2-2007/062019

## Beschreibung

Verfahren und Vorrichtung zum Überwachen der Verbrennung eines Kraftwerks auf der Grundlage einer realen Konzentrationsverteilung eines Stoffes
Die Erfindung betrifft ein Verfahren zum Überwachen der Verbrennung in einem Verbrennungsraum eines Kraftwerks unter Messung einer realen Konzentrationsverteilung eines Stoffes bzw. einer realen Temperaturverteilung in dem Verbrennungsraum. Ferner betrifft die Erfindung eine Vorrichtung zum Überwachen der Verbrennung in einem Verbrennungsraum eines Kraftwerks mit einer Einrichtung zum Messen einer realen Konzentrationsverteilung eines Stoffes bzw. einer realen Temperaturverteilung in dem Verbrennungsraum. Ein Verfahren und eine Vorrichtung nach dem Stand der Technik ist aus dem WO 99/39137 bekannt. Bei Kraftwerken ist es das grundlegende Ziel, die in einem Verbrennungsraum des Kraftwerks, beispielsweise einem Kessel mit einer quadratischen Grundfläche von 10 Meter mal 10 Meter, stattfindende Verbrennung möglichst großflächig zu überwachen, um daraus die notwendigen Größen für die Optimierung des Verbrennungsprozesses ableiten zu können.

So ist als Verfahren die Absorptionsspektroskopie bekannt. Als alternative Messtechnik ist die Schall-Pyrometrie bekannt. Mit Absorptionsspektroskopie oder Schall-Pyrometrie können nur Mittelwerte einer Linie im Kesselraum bzw. Verbrennungsraum gemessen werden.

Zum Berechnen der Temperatur- und Konzentrationsverteilung in einer Ebene eines Verbrennungsraums aus gemessenen Mittelwerten an verschiedenen Stellen des Verbrennungsraumes eines Kraftwerks ist die CAT-Messtechnik, die Computer Aided Tomographie, bekannt.

Es ist eine Aufgabe der Erfindung eine weitergehende Überwachung der Verbrennung in einem Kraftwerk zu ermöglichen damit die Grundlage für die Optimierung des Verbrennungsprozesses zu liefern.

Die Aufgabe ist erfindungsgemäß mit einem Verfahren gemäß Anspruch 1 und einer Vorrichtung gemäß Anspruch 4 gelöst. Vorteilhafte Weiterbildungen sind in den abhängigen Ansprüchen beschrieben.

Ein erfindungsgemäßes Verfahren zum Überwachen der Verbrennung in einem Verbrennungsraum eines Kraftwerks umfasst in einer ersten Ausführungsform die Schritte:
linienförmig Messen einer realen Konzentrationsverteilung und einer realen Temperaturverteilung eines Stoffes in zwei Messebenen im Verbrennungsraum, wobei die Messung auf einer Kombination aus Messtechnik und Computer Aided Tomography (CAT)-Technik beruht, und Rückschließen auf die Art von Brennmaterial auf der Grundlage der gemessenen realen Konzentrationsverteilung und auf der Grundlage der gemessenen realen Temperaturverteilung, wobei ein Vergleich zwischen einer mit einem Musterbrennmaterial ermittelten charakteristischen Konzentrationsverteilung des Stoffes und der gemessenen realen Konzentrationsverteilung und ein Vergleich zwischen einer mit einem Musterbrennmaterial ermittelten charakteristischen Temperaturverteilung und der gemessenen realen Temperaturverteilung erfolgt.

Entsprechend umfasst eine erste Ausführungsform einer erfindungsgemäßen Vorrichtung zum Überwachen der Verbrennung in einem Verbrennungsraum eines Kraftwerks Einrichtungen, welche zum Messen einer realen Konzentrationsverteilung und einer realen Temperaturverteilung eines Stoffes in zwei Messebenen des Verbrennungsraums ausgebildet sind, wobei die Messung auf einer Kombination aus Messtechnik und Computer Aided Tomography (CAT)-Technik beruht, und am Rand der zwei Messebenen sich jeweils beabstandet voneinander Messinstrumente befinden, die eine linienförmige Messung in den zugehörigen Messebenen ermöglichen. Ferner umfasst die Vorrichtung eine Einrichtung, welche zum Rückschließen auf die Art von Brennmaterial auf der Grundlage der gemessenen realen Konzentrationsverteilung und auf der Grundlage der gemessenen realen Temperaturverteilung ausgebildet ist, wobei ein Vergleich zwischen einer mit einem Musterbrennmaterial ermittelten charakteristischen Konzentrationsverteilung des Stoffes und der gemessenen realen Konzentrationsverteilung erfolgt und ein Vergleich zwischen einer mit einem Musterbrennmaterial ermittelten charakteristischen Temperaturverteilung und der gemessenen realen Temperaturverteilung erfolgt.

Der Grundgedanke der Erfindung liegt mit anderen Worten darin, dass für bekannte Arten von Brennmaterial, insbesondere bekannte Kohlesorten, charakteristische Verteilungen, insbesondere zweidimensionale Verteilungen, für die Konzentration mindestens eines Stoffes im Abgas und/oder für die Temperatur im Verbrennungsraum ermittelt werden können. Anhand solcher charakteristischer Verteilungen ist ein Erkennen der Art des Brennmaterials und insbesondere der Kohlesorte möglich. Nachfolgend kann die erkannte Art bzw. Sorte dann bei der Regelung der Verbrennung und insbesondere bei der automatischen Umschaltung von Regelparametern, wie z.B. dem Luftüberschuss, in vorteilhafter Weise zur Reduzierung des Schadstoffausstoßes und zur Reduzierung des Brennmaterialverbrauchs berücksichtigt werden.

Bei der obigen Definition der Erfindung wird unter "Stoff" allgemein jede Art von Verbrennungsprodukt verstanden, insbesondere in Form von Gas als Bestandteil des Abgases. Ferner wird unter dem Begriff Brennmaterial jede Art von Material verstanden, welches bei Kraftwerken zur Verbrennung gelangt. Für die vorliegend besonders relevanten Kohlekraftwerke sind dies unterschiedliche Arten von Kohle bzw. unterschiedliche Kohlesorten.

Beim Rückschließen auf die Art von Brennmaterial wird ein Vergleich zwischen einer mit einem Musterbrennmaterial ermittelten Konzentrationsverteilung des Stoffes bzw. einer ermittelten Temperaturverteilung und der gemessenen realen Konzentrationsverteilung bzw. Temperaturverteilung vorgenommen.

Bei einer vorteilhaften Weiterbildung der erfindungsgemäßen Lösung erfolgt beim Rückschließen auf die Art von Brennmaterial ein Vergleich mit mindestens einem gespeicherten charakteristischen Konzentrationsmuster des Stoffes bzw. einem gespeicherten charakteristischen Temperaturmuster.

Bei einer weiteren vorteilhaften Weiterbildung der erfindungsgemäßen Lösung erfolgt das Rückschließen auf die Art des Brennmaterials zeitgleich mit dem Messen. Es ist also nicht zwingend ein sequentielles Vorgehen beim Messen von Konzentration/en und der Temperatur und weiteren Rückschließen auf die Art des Brennmaterials erforderlich, sondern es können diese Schritte auch simultan erfolgen, so dass die erfindungsgemäßen Rückschlüsse besonders schnell und besonders aussagekräftig erzeugt werden können. Insgesamt kann so auf einfache Weise eine zwar nur genäherte, dafür aber sehr zeitnahe Erkennung der Art des Brennmaterials auf kostengünstige, einfache und zugleich prozesssichere Art erzielt werden.

Die genannten vorteilhaften Weiterbildungen des erfindungsgemäßen Verfahrens sind bevorzugt in Gestalt entsprechend angepasster Einrichtungen auch in den erfindungsgemäßen Vorrichtungen realisiert.

Nachfolgend wird ein Ausführungsbeispiel der erfindungsgemäßen Lösung anhand der beigefügten schematischen Zeichnungen näher erläutert. Es zeigen:
- Fig. 1: ein Ausführungsbeispiel der erfindungsgemäßen Vorrichtung und
- Fig. 2: ein Ausführungsbeispiel des erfindungsgemäßen Verfahrens.

In Fig. 1 ist ein Verbrennungsraum 10 eines weiter nicht veranschaulichten Kohlekraftwerks dargestellt, in dem beim Betrieb des Kohlekraftwerkes ein Kohlefeuer brennt. In dem Verbrennungsraum 10 befinden sich dabei das Brennmaterial Kohle mit zugehörigen Brenngasen, mehrere Flammen 11 sowie Abgase.

Im Verbrennungsraum 10 sind horizontal und parallel zu einander zwei Messebenen 12 und 14 vorgesehen, an deren Umfangsrand sich beabstandet voneinander jeweils mehrere Messinstrumente 16 befinden. Jeweils zwei der Messinstrumente 16 ermöglichen eine linienförmige Messung in der zugehörigen Messebene 12 bzw. 14, wobei mit Hilfe der Messinstrumente 16 und einer zugehörigen Auswerteeinrichtung 18 die Konzentration der Stoffe O₂ (Sauerstoff) und CO (Kohlenmonoxid) gemessen werden können.

Ferner kann mit den Messinstrumenten 16 und der Auswerteeinrichtung 18 die Temperaturverteilung in der zugehörigen Messebene 12 bzw. 14 ermittelt werden. Die Messung beruht dabei auf einer Kombination von Messtechnik und CAT-Berechnung.

Die Auswerteeinrichtung 18 ist über einen Datenbus 20 mit einer Optimierungseinrichtung 22, einer Bedieneinrichtung 24 und einer Leiteinrichtung bzw. Leittechnik 26 betrieblich derart gekoppelt. Über die Bedieneinrichtung 24 können die von der Auswerteeinrichtung 18 gemessenen realen Konzentrationsverteilungen sowie Temperaturverteilungen in den Ebenen 12 und 14 dazu genutzt werden, dass die Optimierungseinrichtung 22 daraus auf die Art des im Verbrennungsraum 10 aktuell verbrannten Brennmaterials, vorliegend auf die dortige Kohlesorte, schließt.

Die Art des Brennmaterials wird ermittelt, um die in dem Verbrennungsraum 10 brennenden Flammen 11 insbesondere im Hinblick auf einen geringen Ausstoß von NOₓ (Stickoxid) zu optimieren.

Zur Ermittlung der Art des Brennmaterials verwendet die Optimierungseinrichtung 22 gespeicherte, charakteristische Muster der Konzentrationen der genannten Stoffe im Abgas und der Temperatur, welche mit Referenz-Brennmaterialien ermittelt und in der Optimierungseinrichtung 22 gespeichert worden sind. Die real gemessenen Verteilungen der Konzentration und der Temperatur werden mit diesen Mustern verglichen und mit dem derartigen Vergleich Übereinstimmungen erkannt.

Das zugehörige Verfahren ist in Fig. 2 veranschaulicht. Es umfasst den Schritt 28 des Messens der Konzentrationsverteilung z. B. der Stoffe O₂ und CO und der Temperaturverteilung in der Ebene 12. Im Schritt 30 wird zeitgleich die Konzentrationsverteilung z. B. der Stoffe O₂ und CO in der Ebene 14 sowie die dortige Temperaturverteilung gemessen. Im Schritt 32 wird, wie oben erläutert, die Konzentrationsverteilung sowie die Temperaturverteilung in den Ebenen 12 und 14 derart ausgewertet, dass auf die Art des Brennmaterials im Verbrennungsraum 10 rückgeschlossen werden kann.

Auf der Grundlage dieses Rückschlusses erfolgt dann in einem Schritt 34 eine Optimierung der Verbrennung, beispielsweise durch eine Änderung der Luftschichtung und/oder ein abschnittsweises Ändern des Luftüberschusses.

## Patentansprüche

1. Verfahren zum Überwachen der Verbrennung in einem Verbrennungsraum (10) eines Kraftwerks mit den Schritten:
- linienförmiges Messen (28, 30) einer realen Konzentrationsverteilung und einer realen Temperaturverteilung eines Stoffes in zwei Messebenen (12, 14) im Verbrennungsraum (10), wobei die Messung auf einer Kombination aus Messtechnik und Computer Aided Tomography (CAT)-Technik beruht,
- Rückschließen (32) auf die Art von Brennmaterial auf der Grundlage der gemessenen realen Konzentrationsverteilung und auf der Grundlage der gemessenen realen Temperaturverteilung, wobei ein Vergleich zwischen einer mit einem Musterbrennmaterial ermittelten charakteristischen Konzentrationsverteilung des Stoffes und der gemessenen realen Konzentrationsverteilung erfolgt und ein Vergleich zwischen einer mit einem Musterbrennmaterial ermittelten charakteristischen Temperaturverteilung und der gemessenen realen Temperaturverteilung erfolgt.

2. Verfahren nach Anspruch 1,
bei dem beim Rückschließen (32) auf die Art von Brennmaterial ein Vergleich mit mindestens einem gespeicherten charakteristischen Konzentrationsmuster des Stoffes und/oder ein Vergleich mit mindestens einer gespeicherten charakteristischen Temperaturverteilung erfolgt.

3. Verfahren nach Anspruch 1 oder 2,
bei dem das Rückschließen (32) auf die Art des Brennmaterials zeitgleich mit dem Messen (28, 30) erfolgt.

4. Vorrichtung zum Überwachen der Verbrennung von Brennmaterial in einem Verbrennungsraum (10) eines Kraftwerks mit
- Einrichtungen (16, 18), welche zum Messen einer realen Konzentrationsverteilung und einer realen Temperaturverteilung eines Stoffes in zwei Messebenen (12, 14) des Verbrennungsraums (10) ausgebildet sind, wobei die Messung auf einer Kombination aus Messtechnik und Computer Aided Tomography (CAT)-Technik beruht, und am Rand der zwei Messebenen (12, 14) sich jeweils beabstandet voneinander Messinstrumente (16) befinden, die eine linienförmige Messung in den zugehörigen Messebenen (12, 14) ermöglichen, und
- einer Einrichtung (22), welche zum Rückschließen (32) auf die Art von Brennmaterial auf der Grundlage der gemessenen realen Konzentrationsverteilung und auf der Grundlage der gemessenen realen Temperaturverteilung ausgebildet ist, wobei ein Vergleich zwischen einer mit einem Musterbrennmaterial ermittelten charakteristischen Konzentrationsverteilung des Stoffes und der gemessenen realen Konzentrationsverteilung erfolgt und ein Vergleich zwischen einer mit einem Musterbrennmaterial ermittelten charakteristischen Temperaturverteilung und der gemessenen realen Temperaturverteilung erfolgt.

5. Vorrichtung nach Anspruch 4,
wobei die Einrichtung (22) derart ausgebildet ist, dass beim Rückschließen (32) auf die Art von Brennmaterial ein Vergleich mit mindestens einem gespeicherten charakteristischen Konzentrationsmuster des Stoffes und/oder ein Vergleich mit mindestens einer gespeicherten charakteristischen Temperaturverteilung erfolgt.

6. Vorrichtung nach Anspruch 4 oder 5,
wobei die Einrichtung (22) derart ausgebildet ist, dass das Rückschließen (32) auf die Art des Brennmaterials zeitgleich mit dem Messen (28, 30) erfolgt.

## Claims

1. Method for monitoring combustion in a combustion chamber (10) in a power station, having the steps:
- linearly measure (28, 30) an actual concentration distribution and an actual temperature distribution of a substance in two measurement planes (12, 14) in the combustion chamber (10), wherein the measurement is based on a combination of measurement technology and Computer Aided Tomography (CAT) technology;
- draw conclusions (32) about the nature of the fuel on the basis of the measured actual concentration distribution and on the basis of the measured actual temperature distribution, wherein a comparison is made between a characteristic concentration distribution for the substance, determined with a sample fuel, and the measured actual concentration distribution and a comparison is made between a characteristic temperature distribution, determined with a sample fuel, and the measured actual temperature distribution.

2. Method according to claim 1,
wherein, when drawing conclusions (32) as to the nature of the fuel, a comparison is made with at least one stored characteristic sample concentration for the substance and/or a comparison is made with at least one stored characteristic temperature distribution.

3. Method according to claim 1 or 2,
wherein drawing conclusions (32) as to the nature of the fuel takes place at the same time as the measurement (28, 30).

4. Device for monitoring the combustion of fuel in a combustion chamber (10) in a power station, having
- equipment (16, 18) which is embodied for measuring an actual concentration distribution and an actual temperature distribution of a substance in two measurement planes (12, 14) in the combustion chamber (10), wherein the measurement is based on a combination of measurement technology and Computer Aided Tomography (CAT) technology, and measuring instruments (16), spaced apart from each other, are located on the edge of the two measurement planes (12, 14), which enable a linear measurement in the associated measurement planes (12, 14), and
- equipment (22), which is embodied for drawing conclusions (32) as to the nature of the fuel on the basis of the measured actual concentration distribution and on the basis of the measured actual temperature distribution, wherein a comparison is made between a characteristic concentration distribution for the substance, determined with a sample fuel, and the measured actual concentration distribution and a comparison is made between a characteristic temperature distribution, determined with a sample fuel, and the measured actual temperature distribution.

5. Device according to claim 4,
wherein the equipment (22) is embodied such that, when drawing conclusions (32) as to the nature of the fuel, a comparison is made with at least one stored characteristic sample concentration for the substance and/or a comparison is made with at least one stored characteristic temperature distribution.

6. Device according to claim 4 or 5,
wherein the equipment (22) is embodied such that the drawing of conclusions (32) about the nature of the fuel is effected at the same time as the measurements are made (28, 30).

## Revendications

1. Procédé de contrôle de la combustion dans un espace ( 10 ) de combustion d'une centrale électrique, comprenant les stades :
- mesure ( 28, 30 ) linéaire d'une répartition réelle de concentration et d'une répartition réelle de température d'une substance dans deux plans ( 12, 14 ) de mesure dans l'espace ( 10 ) de combustion, la mesure reposant sur une combinaison d'une technique de mesure et d'une technique de tomographie assistée par ordinateur ( CAT ),
- déduction ( 32 ) du type de matière combustible sur la base de la répartition réelle de concentration mesurée et sur la base de la répartition réelle de température mesurée en effectuant une comparaison entre une répartition de concentration caractéristique déterminée avec une matière combustible modèle et la répartition réelle de concentration mesurée et une comparaison entre une répartition de température caractéristique déterminée avec une matière combustible modèle et la répartition de température réelle mesurée.

2. Procédé suivant la revendication 1,
dans lequel, lors de la déduction ( 32 ) du type de matière combustible, on effectue une comparaison à au moins un modèle de concentration caractéristique mémorisé de la substance et/ou une comparaison à au moins une répartition de température caractéristique mémorisée.

3. Procédé suivant la revendication 1 ou 2,
dans lequel on effectue la déduction ( 32 ) sur le type de la matière combustible en même temps que les mesures ( 28, 30 ).

4. Système de contrôle de la combustion de matière combustible dans un espace ( 10 ) de combustion d'une centrale électrique, comprenant
- des dispositifs ( 16, 18 ), qui sont constituées pour mesurer une répartition réelle de concentration et une répartition réelle de température d'une substance dans deux plans ( 12, 14 ) de mesure de l'espace ( 10 ) de combustion, la mesure reposant sur une combinaison d'une technique de mesure et d'une technique de tomographie assistée par ordinateur ( CAT ) et, au bord des deux plans ( 12, 14 ) de mesure, se trouve à distance l'un de l'autre des instruments ( 16 ) de mesure, qui permettent une mesure linéaire dans les plans ( 12, 14 ) de mesure associés et
- un dispositif ( 22 ) constitué pour déduire le type de matière combustible sur la base de la répartition de concentration réelle mesurée et sur la base de la répartition réelle de température mesurée en effectuant une comparaison entre une répartition de concentration caractéristique de la substance déterminée avec une matière combustible modèle et la répartition réelle de concentration mesurée et une comparaison entre une répartition de température caractéristique déterminée avec une matière combustible modèle et la répartition de température réelle mesurée.

5. Système suivant la revendication 4,
dans lequel le dispositif ( 22 ) est constitué de manière à effectuer, lors de la déduction ( 32 ) du type de matière combustible, une comparaison à au moins un modèle de concentration caractéristique mémorise de la substance et/ou une comparaison à au moins une répartition de température caractéristique mémorisée.

6. Système suivant la revendication 4 ou 5,
dans lequel le dispositif ( 22 ) est constitué de manière à effectuer la déduction ( 32 ) du type de la matière combustible en même temps que les mesures ( 28, 30 ).
